# NEUE EUROPÄISCHE PATENTSCHRIFT

(11) **EP 1 472 164 B3**
(45) Veröffentlichungstag dieser Patentschrift: **28.10.2009**
(45) Hinweis auf die Patenterteilung: 27.09.2006
(21) Anmeldenummer: 03704574.7
(22) Anmeldetag: 07.02.2003
(51) Int. Cl.: B65H 5/02, B65H 5/22, B65H 9/06

(54) **TRANSPORTSYSTEM**
TRANSPORT SYSTEM
SYSTEME DE TRANSPORT

(30) Priorität: 09.02.2002 DE 10205488
(43) Veröffentlichungstag der Anmeldung: 03.11.2004
(73) Patentinhaber: Klepser, Dieter, 74366 Kirchheim (DE); Weiss, Peter, 74399 Walheim (DE)
(72) Erfinder: Klepser, Dieter, 74366 Kirchheim (DE); Weiss, Peter, 74399 Walheim (DE)
(74) Vertreter: Wolf, Eckhard
(86) Internationale Anmeldenummer: PCT/EP2003/001232
(87) Internationale Veröffentlichungsnummer: WO 2003/066490

(56) Entgegenhaltungen:
- EP-A- 1 116 679
- EP-A- 1 155 996
- DE-A- 19 538 632
- DE-C- 583 706
- DE-C- 876 527
- US-A- 3 309 078

## Beschreibung

Die Erfindung betrifft ein Riementransportsystem einer Blech-Druckmaschine oder Blech-Lackiermaschine, mit die jeweilige Vorderkante von zu bearbeitenden Blechtafeln beaufschlagenden Vorderkantenanschlägen und einer Anlegetrommel, die mindestens eine Anlegemarke für die Vorderkante der Jeweiligen Blechtafel aufweist.

Ein bisher bekanntes Vorderkantenanschlagsystem führt die Vorderkante der jeweiligen Blechtafel bis zur Übergabe an die Anlegemarke nahezu lückenlos.

Von auf dem Marktbefindlichen Lackiermaschinen, die dem Lackieren von Blechtafeln dienen, wird die möglichst passgenaue Bereitstellung einer In das Walzlackwerk dieser Maschine einlaufenden Blechtafel durch vorgelagertes Anlegen der Tafelvorderkante an Anlegemarken einer Anlegetrommel erreicht. Die Anlegemarken sind vorzugsweise als Greifermarken ausgebildet. In die Greifermarken wird die Tafel mittels umlaufenden, gefederten Tafelschüben von hinten, also an der Hinterkante der Blechkante angreifenden Stützanschlägen, geschoben. Die Tafelschübe laufen etwas schneller als die Tafel, die von einer entsprechenden Zuführeinrichtung transportiert wird. Hierdurch holen die Tafelschübe die Blechtafel ein. Die Tafelschübe sind an einem umlaufenden Trum befestigt, so dass das erwähnte Einholen nach dem Auftauchen der Tafelschübe aus dem rücklaufenden Trumstrang erfolgt Dabei kann es gelegentlich zum Prellen kommen, das heißt, die jeweilige Blechtafel wird unkontrolliert nach vom gestoßen.

Um das unkontrollierte Nach-Vome-Stoßen einer Blechtafel zu vermeiden, ist nach einem anderen bekannten Vorderkantenanschlagsystem vorgesehen, dass ein umlaufendes Trum mit Anschlagnasen ausgebildet ist. Die Umlaufgeschwindigkeit dieses mit Anschlagnasen versehenen Trums ist etwas geringer als die Tafelgeschwindigkeit, so dass die Tafel mit ihren Vorderkanten auf die Anschlagnasen auflaufen und die Transportriemen der Zuführeinrichtung dann leicht durchrutschen.

Nach einem weiteren bekannten Vorderkantenanschlagsystem sind sowohl Tafelschübe für die Hinterkanten der Tafein als auch Anschlagnasen für die Vorderkanten der Tafeln vorgesehen. Die Blechtafeln werden zwischen den Anschlagnasen und den Tafelschüben aufgenommen, wobei die der Vorderkante der jeweiligen Tafel zugeordneten Anschlagnasen in Tafellaufrichtung gesehen vor der Anlegetrommel abtauchen, so dass die Tafel gegen die Anlegemarken der Anlegetrommel mittels eines Hinterkantenschubsystems geschoben wird.

Aus der EP 1 116 679 ist eine Vorderkantenanschlagvorrichtung einer Blechdruckmaschine bekannt, diese weißt die Jeweilige Hinterkante von zu bearbeitenden Blechtafeln beaufschlagende Tafelschübe auf. Diese Hinterkantenschübe sorgen für ein Anschieben der Blechtafeln bis eine Übergabe an die Anlegemarken erfolgt ist. Die Hinterkantenschübe sind für die korrekte Übergabe an die Anlegemarken erforderlich.

Es ist femer aus der EP 1 155 996 eine Vorrichtung und ein Verfahren zum Zuführen von Gegenständen bekannt, wobei hier flach geschuppt überlappende Gegenstände, beispielsweise Blechtafeln, gegen einen Vorderanschlag geführt werden, dort erfolgt eine abrupte Abbremsung und eine Anlage bis die Blechtafel in diesen Bereich ausgerichtet ist. Zur Ausrichtung Ist ein Stillstend der Blechtafel erforderlich.

Aus der DE 876 527 ist ein Verfahren und eine Einrichtung zum Anlegen von Blech/Kartontafeln oder ähnlichem zu entnehmen, wobei eine Tafel bei Ihrer Wanderung zur Maschine auf einer Unterlage liegend, um eine bestimmte Entfernungsspanner gegenüber wandernden Anlegemarken nacheilt und dieser Tafel eine beschleunigte Bewegung in der Weise erteilt wird, dass sie noch rechtzeitig vor ihrem Eintritt in die Maschine die Nacheilung aufholt.

Der Erfindung liegt die Aufgabe zugrunde, ein Riementransportsystem anzugeben, welches die Blechtafeln ohne die bisher bekannten Hinterkantenschubsysterne passgenau bereitstellt.

Diese Aufgabe wird durch die Merkmale der unabhängigen Ansprüche 1,4,5 und 8gelöst.

Gemäß der Erfindung ist unterhalb eines Saugriemens des Riementransportsystems ein Vakuumbereich engeordnet. Dieser Vakuumbereich erstreckt sich über eine bestimmte Länge des Saugriemens und hat die Aufgabe, ein Vakuum unterhalb des Saugriemens zu erzeugen. Der Saugriemen besteht im wesentlichen aus einem Zahnriemen welcher über seine gesamte Länge Öffnungen zur Weiterleitung des Unterdrucks aufweist. Sobald Ober den Vakuumbereich ein Unterdruck anliegt, wird dieser ein Anziehen der Blechtafel auf den Saugriemen bewirken und damit einen zuverlässigen Transport der Blechtafel sicherstellen.

Anstelle eines Saugsystems kann auch ein Magnetfeldsystem vorgesehen werden. Dieses Magnetfeldsystem ist dort einsetzbar wo die Blechtafel magnetische Elgenschaften aufweist. Zu diesem Zweck ist kein Saugriemen erforderlich sondern lediglich ein Transportriemen. Das Magnetfeld oder der Magnetfeldbereich der sich unterhalb des Transportriemens befindet bewirkt ein Anziehen der Blechtafel auf das Transportsystem.

Durch eine gleichzeitige entstehende Geschwindigkeitsdifferenz zwischen Riementransportsystem und Anlegemarke wird die Blechtafel permanent bis zum Schließen des Greifersystems an die Anlegemarke passgenau angelegt.

Es ist besonders vorteilhaft, wenn das Riementransportsystem direkt über die Greifertrommel angetrieben wird. Hierdurch ist in einfacher und zweckmäßiger Konstruktion sichergesteilt, dass die Tafelvorderkante der Jeweiligen Blechtafel bis zum Schließen des Greifersystem passgenau angelegt wird.

In einer alternativen Ausgestaltung kann es auch vorteilhaft sein wenn das Riementransportsystem Ober eine eigene Antriebseinrichtung verfügt. Damit ist kein Eingriff in das bestehende Greifertrommelsystem erforderlich. Selbstverständlich kann auch dieser eigene Antrieb mit dem Gesamtantrieb gekoppelt werden.

Es ist vorgesehen, den Vakuumbereich oderden Magnetfeldbereich zu takten, dies bedeutet, dass dieses System aktiviert und deaktiviert werden kann. Zweckmäßigerweise wird es aktiviert, wenn sich die Blechtafel im Seitenmarkenbereich befindet, dass heißt in dem Bereich in dem eine seitliche Ausrichtung der Blechtafel erfolgt. Eine Deaktivierung erfolgt dann, wenn die Blechtafel von der Anlegemarke übernommen Ist und die Anlegemarke einen sicheren Halt der Blechtafel bewirkt.

Diese und weitere Vorteile gehen nicht nur aus den Ansprüchen sondern auch aus der Beschreibung hervor.

Die Erfindung wird nachfolgend anhand von Ausführungsbeispielen näher erläutert.

Es zeigt:
- Figur 1a: eine erste Variante eines Transportsystems in einer Detallansicht,
- Figur 1b: eine Seitenansicht des in Figur 1 gezeigten Systems,
- Figur 2a: eine zweite Variante eines Transportsystems,
- Figur 2b: eine Seitenansicht des in Figur 2 gezeigten Systems.

Gemäß der Figur 1 weist das Riementransportsystem 1 ein Maschinengestell 2 auf, an dem ein Saugriementransporttrum 3 ein Vorderkantenanschlagtrum 4 und ein Tafeilzuführtrum 5 angeordnet sind. Das Tafelzuführtrum 5 besteht vorzugsweise jeweils aus mehreren mit Abstand zueinander liegenden umlaufenden Riemen, so dass sie sich Ober die Breite von zu manipulierenden, Blechtafel 23 verstrecken. Die Figur zeigt femer ein Walziackwerk 6 einer Blech-Lackiermaschine.

Das Walziackwerk 6 weist einen Lacklerzylinder 7 und einen Gegendruckzylinder 8 auf.

Die Anordnung ist derart getroffen, dass das Riementransportsystem 1 auf ihrer Transportebene 9 liegend transportierte Blechtafeln in die Spaltebene 10 zwischen Lackierzylinder 7 und Gegendruckzylinder 8 passgenau bzw. korrekt ausgerichtet führt, so dass ein passgenaues Lackieren im Walzwerk 6 erfolgt.

Das Tafelzuführtrum 5 ist über ein erstes Umlenkrad 11 und Ober ein zweites Umlenkrad 12 geführt. Das Vorderkantenanschlagtrum 4 weist auch zwei Umlenkräder 13 und 14 auf. Der Saugriemen 3 Ist über die Greifertrommel 15 und femer um eine Umlenkrolle 16 geführt. Die hinlaufenden Trums des Saugriemens 3 liegen in der Transportebene 9. Die rücklaufenden Trums 17,18 und 19 liegen unterhalb der Transportebene 9. Gleichzeitig voneinander beabstandet sind am Vorderkantenanschlagtrum Vorderkantenanschläge 20 befestigt.

Die Konstruktion ist derart gestaltet, dass im Betrieb eines mittels nicht dargestellter Fördermittel von einem Blechtafelstapel abgehobene und mittels einer Fördereinrichtung zugeführte Blechtafel 23 mit ihrer Vorderkante gegen die Vorderkantenanschläge 20 tritt. Im Zuge der Weiterförderung der Blechtafel in ihrer in der Transportebene liegenden Position wird diese solange in Transportrichtung 21 geführt, bis die Vorderkante der Blechtafel gegen die Anlegemarke 22 der Greifertrommel 15 tritt. Jetzt setzt Im Vakuumbereich bzw. Magnetfeldbereich 3.1 des Riemensystems 1 ein Vakuum bzw. Magnetfeld ein. Durch eine zugleich entstehende Geschwindigkeitsdifferenz zwischen Saugriemen 3 und der Anlegemarke 22 zieht der Saugriemen die durch das Vakuum angezogene Blechtafel 23 mit der Tafelvorderkante permanent gegen die Greifermarke 22 und richtet die Blechtafel hochpräzise aus. Hierdurch ist es möglich, dass von der Anlegetrommel 15 aus nunmehrmittels weiterer, nicht dargestellter Transportmittel die hochpräzise ausgerichtete Blechtafel In den Spalt zwischen dem Lakkierzylinder 7 und Gegendruckzylinder 8 exakt lagedefiniert eingeführt wird.

Um eine hohe Taktfolge auch bei großen Blechtafelformaten sicherzustellen, folgen in der Transportebene mit der Fördereinrichtung 9 auf dem Vorderkantenanschlagtrum 4 im Systemabstand montierte Vorderkantenanschläge 20 die der jeweiligen Folgetafel zugeordnet sind.

Aufgrund des dargestellten Saugriementransport ist ein reproduzierbares und passgenaues Anlegen der Blechtafeln möglich.

Figur 1b zeigt eine Draufsicht auf das in Figur 1a gezeigte System, wobei lediglich eine Seite des Systems dargestellt ist. Die gegenüberliegende Seite ist spiegelbilchlich aufgebaut. In dieser Draufsicht ist erkennbar, dass die Blechtafel 23 von der Anlegemarke 22 übernommen bzw. gehalten wird. Unterhalb der Blechtafel ist der Vakuumbereich 3.1 vorgesehen. Zwischen Vakuumbereich und Blechtafel befindet sich der Saugriemen 3. Unterhalb des Saugriemens 3 im Vakuumbereich 3.1 sind Absaugöffnungen vorgesehen. Der Unterdruck der von einem Vakuumerzeuger gebildet wird, gelangt Ober diese Absaugöffnungen und die Öffnungen des Saugriemens 3 bis an die Blechtafel und gewähren einen sicheren Halt während des Transports. Bis über den Bereich der Seitenausrichtmarken 24, weiche im wesentlichen als Rollen gestaltet sind, wird die entsprechende Blechtafel über die Fördereinrichtung 9 dem Saugriemen 3 zugeführt.

Gemäß der Figur 2 weist die Saugriemen-Vorderkantenanschlagvorrichtung 101 ein Maschinengestell 102 auf , an dem ein Saugriemen-Vorderkantenanschlagtrum 103 und ein Tafelzuführtrum 104 angeordnet sind. Das Tafelzuführtrum 104 besteht vorzugsweise jeweils aus mehreren mit Abstand zueinander liegenden, umlaufenden Riemen, so dass sie sich über die Breite von zu manipulierenden Blechtafeln 122 erstrecken.

Die Figur 2 zeigt femer ein Walzwerk 105 einer Blech-Lackiermaschine. Das Walzlackwerk 105 weist einen Lackierzylinder 106 und einen Gegendruckzylinder 107 auf. Die Anordnung ist derart getroffen , dass die Vorderkantenanschlagvorrichtung 101 auf ihrer Transportebene 108 liegend transportierte Blechtafeln in die Spaltebene 109 zwischen Lackierzylinder 106 und Gegendruckzylinder 107 passgenau, das heißt korrekt ausgerichtet führt, so dass ein passergenaues Lackieren im Walzwerk 105 erfolgt.

Das Tafelzuführtrum 104 ist über ein erstes Umlenkrad 110 und über ein zweites Umlenkrad 111 geführt. Das Saugriemen-Vorderkantenanschlagtrum 103 weist zwei Umlenkräder 112 und 113 auf und ist ferner um eine Antriebswelle 123 herumgeführt. Die hinlaufenden Trums des Saugriemen-Vorderkantenanschlagtrums 103 liegen in der Transportebene 108. Die rücklaufenden Trums 116 und 117 liegen unterhalb derTransportebene 108. Unterhalb des Saugriemen-Vorderanschlagtrums 103 ist ein Vakuumbereich 120 oder- sofern das gesamte System über magnetische Anziehungskräfte arbeiten soll - ein Magnetfeldbereich angeordnet.

Gleichmäßig voneinander beabstandet sind am Saugriemen-Vorderkantenanschlagtrums 103 Vorderkantenanschläge 118 befestigt. Die Konstruktion ist derart gestaltet, dass im Betrieb eines mittels nicht dargestellter Fördermittel von einem Blechtafelstapel abgehobene und mittels einer Fördereinrichtung zugeführte Blechtafel 122 über das Tafelzuführtrum 104, mit ihrer Vorderkante gegen die Vofderkantenanschläge 118 auftrifft.

Die Aufnahme auf die Vorderkantenanschläge erfolgt so vorsichtig, dass Kantenbeschädigungen vermieden werden.

Die Tafel wird entlang der Transportebene 108 in Transportrichtung 119 solange geführt, bis die Vorderkante der Blechtafel gegen die Anlegemarke 115 der Anlegetrommel 114 trifft. Erst jetzt verlassen die Vorderkantenanschläge 118 die Vorderkante der Blechtafel. Durch das zeitgleich entstehende Vakuum Im Vakuumbereich bzw. Magnetfeldbereich 120 im Magnetfeld und die zugleich entstehende Geschwindigkeitsdifferenz zwischen Blechtafel und Greifersystem wird die Tafelvorderkante gegen das Greifersystem bzw. Anlegemarken 115 permanent geschoben, so dass eine hochpräzise Übergabe an die Anlegetrommel 114 erfolgt. Der Saugriemen 103 ermöglicht auch nach dem Verlassen der Anlegetrommel einen präzisen Weitertransport. Hierdurch ist es möglich, dass von der Anlegetrommel 114 aus nunmehr mittels weiterer, nicht dargestellter Transportmittel die präzise ausgerichtete Blechtafel in den Spalt zwischen dem Lakkierzylinder 106 und Gegendruckzylinder 107 exakt lagedefiniert eingeführt wird. Aufgrund der durchgängigen Tafelführung ist ein reproduzierbares, passgenaues Anlegen der Blechtafel möglich.

Figur 2b zeigt die Draufsicht auf das Transportsystem gemäß Figur 2a. Die gestrichelt dargestellte Blechtafel 122 befindet sich bereits in der Anlegemarke 115 und wird dort durch die Anlegetrommel 114 geführt. Durch die Geschwindigkeitsdifferenz zwischen der Anlegetrommel 114 bzw. der Anlegemarke 115 und dem Saugriemen im Bereich des Forderkantenanschlagtrums 103 bewegt sich der Vorderkantenanschlag 118 von der Blechtafel weg. Vor der Anlegetrommel ist unterhalb des Saugriemens ein Vakuumbereich 120 vorgesehen, der das Vakuum zum Anziehen der Blechtafel erzeugt. Selbstverständlich kann hier anstelle eines Vakuumbereichs auch ein Magnetfeldbereich angeordnet sein in diesem Fall ist es nicht erforderlich den Saugriemen mit Löchern, wie abgebildet, zu versehen. Die Fördereinrichtung 104 liegt seitlich versetzt neben dem Saugriemen und bewirkt einen Transport der jeweiligen Blechtafel bis in den Saugriemenbereich hinein. Die seitliche Ausrichtung der Blechtafeln erfolgt vor dem Vakuumbereich seitlich durch entsprechenden Seitenführungsrollen, wobei hier eine Rolle 124 dargestellt ist.

## Patentansprüche

1. Transportsystem für Blechtafeln (23) in einer Blechdruckmaschine oder Blech-Lackiermaschine, mit die jeweilige Vorderkante der Blechtafeln (23) beaufschlagenden Vorderkantenanschlägen (20), die an einem umlaufenden Trum (4) angeordnet sind, und mit einer Anlegetrommel (15), die mindestens zwei Anlegemarken (22) für die Vorderkante der jeweiligen Blechtafel (23) aufweist, **dadurch gekennzeichnet, dass** ein Riementransportsystem (1) vorgesehen ist.
- das ein Vorderkantenanschlagtrum (4)
- und ein Saugriementransportrum mit einem endlos umlaufenden und mit Öffnungen versehenen Saugriemen (3) aufweist,
- deren hinlaufende Trums eine Transportebene (9) für die liegend transportierten Blechtafeln (23) bilden und deren rücklaufende Trums unterhalb der Transportebene liegen,
dass an dem Vorderkantenanschlagtrum (4) mehrere, gleichmäßig im Systemabstand auch für große Blechtafelformate voneinander beabstandete Vorderkantenanschläge (20) angeordnet sind, dass unterhalb des hinlaufenden Trums des Saugriemens (3) ein Vakuumbereich (3.1) angeordnet ist, und dass der Saugriemen die Vorderkante der jeweiligen Blechtafel (23) gegen die Anlegemarken (22) bis zum Schließen eines an den Anlegemarken (22) angeordneten Greifersystems führt und anlegt,
wobei durch ein im Vakuumbereich (3.1) getaktet aktivierbares, die Blechtafel (23) gegen den Saugriemen (3) anziehendes Vakuum und eine zugleich auftretende Geschwindigkeitsdifferenz zwischen Blechtafel (23) und Greifersystem der Anlegetrommel (15) sowie zwischen Saugriemen (3) und Anlegemarken (22) die Tafelvorderkante bis zum Schließen des Greifersystems permanent gegen die Anlegemarken (22) geschoben wird, so dass eine hochpräzise Übergabe der Blechtafel (23) an das Greifersystem der Anlegetrommel (15) erfolgt wobei zusätzlich ein Seitenmarkenbereich vorgesehen ist, in welchem Seitenausrichtmarken (24) zum seitlichen Ausrichten der transportierten Blechtafel angeordnet sind, und wobei das Vakuum aktiviert ist, wenn sich die Blechtafel im Seitenmarkenbereich befindet, und deaktiviert ist, wenn die Blechtafel vom Greifersystem der Anlegetrommel (15) übernommen ist.

2. Transportsystem nach Anspruch 1, **dadurch gekennzeichnet, dass** der Saugriemen (3) direkt über die Anlegetrommel (15) angetrieben ist.

3. Transportsystem nach Anspruch 1 oder 2, **dadurch gekennzeichnet, dass** das Vorderkantenanschlagtrum (4) eine selbständige Einheit ist und wenigstens zwei Umlenkräder (13,14) aufweist.

4. Transportsystem für Blechtafeln (122) in einer Blechdruckmaschine oder Blech-Lackiermaschine, mit die jeweilige Vorderkante der-Blechtafeln (122) beaufschlagenden Vorderkantenanschlägen (118), die an einem umlaufenden Trum (103) angeordnet sind, und mit einer Anlegetrommel (114), die mindestens zwei Anlegemarken (115) für die Vorderkante der jeweiligen Blechtafel (122) aufweist, **dadurch gekennzeichnet, dass** ein Riementransportsystem (103) vorgesehen ist,
- das ein Saugriemen-Vorderkantenanschlagtrum (103) aufweist,
- deren hinlaufende Trums eine Transportebene (108) für die liegend transportierten Blechtafeln (122) bilden,
dass an dem Saugriemen- Vorderkantenanschlagtrum (103) mehrere, gleichmäßig voneinander beabstandete Vorderkantenanschläge (118) angeordnet sind, dass unterhalb eines Riemens des Riementransportsystems ein Vakuumbereich (120) angeordnet ist, und dass der Riemen die Vorderkante der jeweiligen Blechtafel (122) gegen die Anlegemarken (115) bis zum Schließen eines an den Anlegemarken (115) angeordneten Greifersystems führt und anlegt,
wobei durch ein im Vakuumbereich (120) getaktet aktivierbares, die Blechtafel (122) gegen das Saugriemen-Vorderkantenanschlagtrum (103) anziehendes Vakuum und eine zugleich auftretende Geschwindigkeitsdifferenz zwischen Blechtafel (122) und Greifersystem der Anlegetrommel (114) sowie zwischen Saugriemen- Vorderkantenanschlagtrum (103) und Anlegemarken (115) die Tafelvorderkante bis zum Schließen des Greifersystems permanent gegen die Anlegemar ken (115) geschoben wird und die Vorderkantenanschläge (118) sich von der Tafelvorderkante wegbewegen, so dass eine hochpräzise Übergabe der Blechtafel (122) an das Greifersystem der Anlegetrommel (114) erfolgt,
wobei zusätzlich ein Seitenmarkenbereich vorgesehen ist, in welchem Seitenausrichtmarken (124) zum seitlichen Ausrichten der transportierten Blechtafel angeordnet sind, und wobei das Vakuum aktiviert ist, wenn sich die Blechtafel im Seitenmarkenbereich befindet, und deaktiviert ist, wenn die Blechtafel vom Greifersystem der Anlegetrommel (114) übernommen ist.

5. Transportsystem für Blechtafeln (23) in einer Blechdruckmaschine oder Blech-Lackiermaschine, mit die jeweilige Vorderkante der Blechtafeln (23) beaufschlagenden Vorderkantenanschlägen (20), die an einem umlaufenden Trum (4) angeordnet sind, und mit einer Anlegetrommel (15), die mindestens zwei Anlegemarken (22) für die Vorderkante der jeweiligen Blechtafel (23) aufweist, **dadurch gekennzeichnet, dass** ein Riementransportsystem (1) vorgesehen ist,
- das ein Vorderkantenanschlagtrum (4)
- und einen endlos umlaufenden Transportriemen (3) aufweist,
- deren hinlaufende Trums eine Transportebene (9) für die liegend transportierten Blechtafeln (23) bilden und deren rücklaufende Trums unterhalb der Transportebene liegen,
dass an dem Vorderkantenanschlagtrum (4) mehrere, gleichmäßig im Systemabstand auch für große Blechtafelformate voneinander beabstandete Vorderkantenanschläge (20) angeordnet sind, dass unterhalb des hinlaufenden Trums des Transportriemens ein Magnetfeld-bereich (3.1) angeordnet ist, und dass der Transportriemen die Vorderkante der jeweiligen Blechtafel (23) gegen die Anlegemarken (22) bis zum Schließen eines an den Anlegemarken (22) angeordneten Greifersystems führt und anlegt,
wobei durch ein im Magnetfeldbereich (3.1) getaktet aktivierbares, die Blechtafel (23) gegen den Transportriemen (3) anziehendes Magnetfeld und eine zugleich auftretende Geschwindigkeitsdifferenz zwischen Blechtafel (23) und Greifersystem der Anlegetrommel (15) sowie zwischen Transportriemen (3) und Anlegemarken (22) die Tafelvorderkante bis zum Schließen des Greifersystems permanent gegen die Anlegemarken (22) geschoben wird, so dass eine hochpräzise Übergabe der Blechtafel (23) an das Greifersystem der Anlegetrommel (15) erfolgt,
wobei zusätzlich ein Seitenmarkenbereich vorgesehen ist, in welchem Seitenausrichtmarken (24) zum seitlichen Ausrichten der transportierten Blechtafel angeordnet sind, und wobei das Magnetfeld aktiviert ist, wenn sich die Blechtafel im Seitenmarkenbereich befindet, und deaktiviert ist, wenn die Blechtafel vom Greifersystem der Anlegetrommel (15) übernommen ist.

6. Transportsystem nach Anspruch 5, **dadurch gekennzeichnet, dass** der Transportriemen (3) direkt über die Anlegetrommel (15) angetrieben ist.

7. Transportsystem nach Anspruch 5 oder 6, **dadurch gekennzeichnet, dass** das Vorderkantenanschlagtrum (4) eine selbständige Einheit ist und wenigstens zwei Umlenkräder (13,14) aufweist.

8. Transportsystem für Blechtafeln (122) in einer Blechdruckmaschine oder Blech-Lackiermaschine, mit die jeweilige Vorderkante der Blechtafeln (122) beaufschlagenden Vorderkantenanschlägen (118), die an einem umlaufenden Trum (103) angeordnet sind, und mit einer Anlegetrommel (114), die mindestens zwei Anlegemarken (115) für die derkante der jeweiligen Blechtafel (122) aufweist, **dadurch gekennzeichnet, dass** ein Riementransportsystem (103) vorgesehen ist,
- das ein Transportriemen-Vorderkantenanschlagtrum (103) aufweist,
- deren hinlaufende Trums eine Transportebene (108) für die liegend transportierten Blechtafeln (122) bilden,
dass an dem Transportriemen- Vorderkantenanschlagtrum (103) mehrere, gleichmäßig voneinander beabstandete Vorderkantenanschläge (118) angeordnet sind, dass unterhalb eines Riemens des Riementransportsystems ein Magnetfeldbereich (120) angeordnet ist, und dass der Riemen die Vorderkante der jeweiligen Blechtafel (122) gegen die Anlegemarken (115) bis zum Schließen eines an den Anlegemarken (115) angeordneten Greifersystems führt und anlegt,
wobei durch ein im Magnetfeldbefeich (120) getaktet aktivierbares, die Blechtafel (122) gegen das Transportriemen-Vorderkantenanschlagtrum (103) anziehendes Magnetfeld und eine zugleich auftretende Geschwindigkeitsdifferertz zwischen Blechtafel (122) und Greifersystem der Anlegetrommel (114) sowie zwischen Transportriemen-Vorderkantenanschlagtrum (103) und Anlegemarken (115) die Tafelvorderkante bis zum Schließen des Greifersystems permanent gegen die Antegemarken (115) geschoben wird und die Vorderkantenanschläge (118) sich von der Tafelvorderkante wegbewegen, so dass eine hochpräzise Übergabe der Blechtafel (122) an das Greifersystem der Anlegetrommel (114) erfolgt,
wobei zusätzlich ein Seitenmarkenbereich vorgesehen ist, in welchem Seitenausrichtmarken (124) zum seitlichen Ausrichten der transportierten Blechtafel angeordnet sind, und wobei das Magnetfeld aktiviert ist, wenn sich die Blechtafel im Seitenmarkenbereich befindet, und deaktiviert ist, wenn die Blechtafel vom Greifersystem der Anlegetrommel (114) übernommen ist.

## Claims

1. Transport system for tin plates (23) in a tin plate printing machine or tin plate varnishing machine, with front edge stops (20) which act upon the respective front edge of the tin plates (23) and are arranged on a revolving strand (4), and with a feeding drum (15) which has at least two feeding marks (22) for the front edge of the respective tin plate (23), **characterized in that** a belt transport system (1) is provided,
- which has a front edge stop strand (4),
- and a suction belt transport strand with an endlessly revolving suction belt (3) which is provided with openings,
- the forward strands of which suction belt form a transport plane (9) for the tin plates (23) which are transported horizontally, and the return strands of which suction belt lie below the transport plane,
**in that** a plurality of front edge stops (20) which are spaced apart uniformly from one another at the system distance even for large tin plate sizes are arranged on the front edge stop strand (4), **in that** a vacuum region (3.1) is arranged below the forward strand of the suction belt (3), and **in that** the suction belt guides and feeds the front edge of the respective tin plate (23) against the feeding marks (22) until a gripper system arranged at the feeding marks (22) closes,
wherein a vacuum which can be activated in a clocked manner in the vacuum region (3.1) and draws the tin plate (23) against the suction belt (3) and a simultaneously occurring difference in speed between the tin plate (23) and gripper system of the feeding drum (15) and between the suction belt (3) and feeding marks (22) push the plate front edge permanently against the feeding marks (22) until the gripper system closes such that a highly precise transfer of the tin plate (23) to the gripper system of the feeding drum (15) takes place,
wherein, in addition, a side mark region is provided in which side aligning marks (24) for the lateral alignment of the transported tin plates are arranged, and wherein the vacuum is activated when the tin plate is located in the side mark region, and deactivated when the tin plate is taken over by the gripper system of the feeding drum (15).

2. Transport system according to Claim 1, **characterized in that** the suction belt (3) is driven directly by the feeding drum (15).

3. Transport system according to Claim 1 or 2, **characterized in that** the front edge stop strand (4) is an independent unit and has at least two deflecting pulleys (13, 14).

4. Transport system for tin plates (122) in a tin plate printing machine or tin plate varnishing machine, with front edge stops (118) which act upon the respective front edge of the tin plates (122) and are arranged on a revolving strand (103), and with a feeding drum (114) which has at least two feeding marks (115) for the front edge of the respective tin plate (122), **characterized in that** a belt transport system (103) is provided,
- which has a suction-belt front edge stop strand (103),
- the forward strands of which form a transport plane (108) for the tin plates (122) which are transported horizontally,
**in that** a plurality of uniformly spaced-apart front edge stops (118) are arranged on the suction-belt front edge stop strand (103), **in that** a vacuum region (120) is arranged below a belt of the belt transport system, and **in that** the belt guides and feeds the front edge of the respective tin plate (122) against the feeding marks (115) until a gripper system arranged at the feeding marks (115) closes,
wherein a vacuum which can be activated in a clocked manner in the vacuum region (120) and draws the tin plate (122) against the suction-belt front edge stop strand (103) and a simultaneously occurring difference in speed between the tin plate (122) and gripper system of the feeding drum (114) and between the suction-belt front edge stop strand (103) and feeding marks (115) push the plate front edge permanently against the feeding marks (115) until the gripper system closes, and the front edge stops (118) move away from the plate front edge such that a highly precise transfer of the tin plate (122) to the gripper system of the feeding drum (114) takes place,
wherein, in addition, a side mark region is provided in which side aligning marks (124) for the lateral alignment of the transported tin plate are arranged, and wherein the vacuum is activated when the tin plate is located in the side mark region, and deactivated when the tin plate is taken over by the gripper system of the feeding drum (114).

5. Transport system for tin plates (23) in a tin plate printing machine or tin plate varnishing machine, with front edge stops (20) which act upon the respective front edge of the tin plates (23) and are arranged on a revolving strand (4), and with a feeding drum (15) which has at least two feeding marks (22) for the front edge of the respective tin plate (23), **characterized in that** a belt transport system (1) is provided,
- which has a front edge stop strand (4)
- and an endlessly revolving transport belt (3),
- the forward strands of which form a transport plane (9) for the tin plates (23) which are transported horizontally, and the return strands of which lie below the transport plane,
**in that** a plurality of front edge stops (20) which are spaced apart uniformly from one another at the system distance even for large tin plate sizes are arranged on the front edge stop strand (4), **in that** a magnetic field region (3.1) is arranged below the forward strand of the transport belt, and **in that** the transport belt guides and feeds the front edge of the respective tin plate (23) against the feeding marks (22) until a gripper system arranged at the feeding marks (22) closes,
wherein a magnetic field which can be activated in a clocked manner in the magnetic field region (3.1) and draws the tin plate (23) against the transport belt (3) and a simultaneously occurring difference in speed between the tin plate (23) and gripper system of the feeding drum (15) and between the transport belt (3) and feeding marks (22) push the plate front edge permanently against the feeding marks (22) until the gripper system is closes such that a highly precise transfer of the tin plate (23) to the gripper system of the feeding drum (15) takes place,
wherein, in addition, a side mark region is provided in which side aligning marks (24) for the lateral alignment of the transported tin plates are arranged, and wherein the magnetic field is activated when the tin plate is located in the side mark region, and deactivated when the tin plate is taken over by the gripper system of the feeding drum (15).

6. Transport system according to Claim 5, **characterized in that** the transport belt (3) is driven directly by the feeding drum (15).

7. Transport system according to Claim 5 or 6, **characterized in that** the front edge stop strand (4) is an independent unit and has at least two deflecting pulleys (13, 14).

8. Transport system for tin plates (122) in a tin plate printing machine or tin plate varnishing machine, with front edge stops (118) which act upon the respective front edge of the tin plates (122) and are arranged on a revolving strand (103), and with a feeding drum (114) which has at least two feeding marks (115) for the front edge of the respective tin plate (122), **characterized in that** a belt transport system (103) is provided,
- which has a transport-belt front edge stop strand (103),
- the forward strands of which form a transport plane (108) for the tin plates (122) which are transported horizontally,
**in that** a plurality of uniformly spaced-apart front edge stops (118) are arranged on the transport-belt front edge stop strand (103), **in that** a magnetic field region (120) is arranged below a belt of the belt transport system, and **in that** the belt guides and feeds the front edge of the respective tin plate (122) against the feeding marks (115) until a gripper system arranged at the feeding marks (115) closes,
wherein a magnetic field which can be activated in a clocked manner in the magnetic field region (120) and draws the tin plate (122) against the transport-belt front edge stop strand (103) and a simultaneously occurring difference in speed between the tin plate (122) and gripper system of the feeding drum (114) and between the transport-belt front edge stop strand (103) and feeding marks (115) push the plate front edge permanently against the feeding marks (115) until the gripper system closes, and the front edge stops (118) move away from the plate front edge such that a highly precise transfer of the tin plate (122) to the gripper system of the feeding drum (114) takes place,
wherein, in addition, a side mark region is provided in which side aligning marks (124) for the lateral alignment of the transported tin plate are arranged, and wherein the magnetic field is activated when the tin plate is located in the side mark region, and deactivated when the tin plate is taken over by the gripper system of the feeding drum (114).

## Revendications

1. Système de transport pour des panneaux de tôle (23) dans une machine d'impression de tôles ou une machine de laquage de tôles, comprenant des butées de bord avant (20) sollicitant le bord avant respectif des panneaux de tôle (23), qui sont disposées sur un tronçon périphérique (4) et comprenant un tambour d'applique (15) qui présente au moins deux marques d'applique (22) pour le bord avant de chaque panneau de tôle (23), **caractérisé en ce que** l'on prévoit un système de transport à courroie (1), qui présente
- un tronçon de butée de bord avant (4),
- et un tronçon de transport de courroie d'aspiration avec une courroie d'aspiration (3) entraînée sans fin en rotation et pourvue d'ouvertures,
- les tronçons avant formant un plan de transport (9) pour les panneaux de tôle transportés à plat (23) et les tronçons arrière étant situés sous le plan de transport,
**en ce que** l'on dispose sur le tronçon de butée de bord avant (4) plusieurs butées de bord avant (20) espacées les unes des autres uniformément sur l'étendue du système et appropriées aussi pour des grands formats de panneaux de tôle, **en ce que** l'on dispose sous le tronçon avant de la courroie d'aspiration (3) une zone de vide (3.1) et **en ce que** la courroie d'aspiration guide et applique le bord avant de chaque panneau de tôle (23) contre les marques d'applique (22) jusqu'à la fermeture d'un système de préhension prévu sur les marques d'applique (22),
le bord avant du panneau étant poussé jusqu'à la fermeture du système de préhension de manière permanente contre les marques d'applique (22) par un vide pouvant être activé de manière cadencée dans la zone de vide (3.1), aspirant les panneaux de tôle (23) contre la courroie d'aspiration (3), et par une différence de vitesse existant simultanément entre le panneau de tôle (23) et le système de préhension du tambour d'applique (15), ainsi qu'entre la courroie d'aspiration (3) et les marques d'applique (22), de sorte qu'un transfert de grande précision des panneaux de tôle (23) au système de préhension du tambour d'applique (15) puisse avoir lieu, une zone de marques latérales étant en outre prévue, dans laquelle sont disposées les marques d'alignement latéral (24) pour l'alignement latéral des panneaux de tôle transportés, et le vide étant activé lorsque le panneau de tôle se trouve dans la zone des marques latérales, et désactivé lorsque le panneau de tôle est repris par le système de préhension du tambour d'applique (15).

2. Système de transport selon la revendication 1, **caractérisé en ce que** la courroie d'aspiration (3) est directement entraînée par le biais du tambour d'applique (15).

3. Système de transport selon la revendication 1 ou 2, **caractérisé en ce que** le tronçon de butée de bord avant (4) est une unité autonome et présente au moins deux poulies de renvoi (13, 14).

4. Système de transport pour panneaux de tôle (122) dans une machine d'impression de tôles ou une machine de laquage de tôles, comprenant des butées de bord avant (118) sollicitant le bord avant respectif des panneaux de tôle (122), qui sont disposées sur un tronçon périphérique (103) et comprenant un tambour d'applique (114) qui présente au moins deux marques d'applique (115) pour le bord avant de chaque panneau de tôle (122), **caractérisé en ce que** l'on prévoit un système de transport à courroie (103), qui présente
- un tronçon de butée de bord avant (103) de la courroie d'aspiration,
- les tronçons avant formant un plan de transport (108) pour les panneaux de tôle transportés à plat (122) et les tronçons arrière étant situés sous le plan de transport,
**en ce que** l'on dispose sur le tronçon de butée de bord avant (103) de la courroie d'aspiration plusieurs butées de bord avant (118) espacées les unes des autres uniformément, **en ce que** l'on dispose sous une courroie du système de transport à courroie une zone de vide (120) et **en ce que** la courroie guide et applique le bord avant de chaque panneau de tôle (122) contre les marques d'applique (115) jusqu'à la fermeture d'un système de préhension prévu sur les marques d'applique (115),
le bord avant du panneau étant poussé jusqu'à la fermeture du système de préhension de manière permanente contre les marques d'applique (115) par un vide pouvant être activé de manière cadencée dans la zone de vide (120), aspirant les panneaux de tôle (122) contre le tronçon de butée de bord avant (103) de la courroie d'aspiration, et par une différence de vitesse existant simultanément entre le panneau de tôle (122) et le système de préhension du tambour d'applique (114), ainsi qu'entre le tronçon de butée de bord avant (103) de la courroie d'aspiration et les marques d'applique (115), et les butées de bord avant (118) s'écartant du bord avant du panneau de sorte qu'un transfert de grande précision des panneaux de tôle (122) au système de préhension du tambour d'applique (114) puisse avoir lieu,
une zone de marques latérales étant en outre prévue, dans laquelle sont disposées les marques d'alignement latéral (124) pour l'alignement latéral des panneaux de tôle transportés, et le vide étant activé lorsque le panneau de tôle se trouve dans la zone des marques latérales, et désactivé lorsque le panneau de tôle est repris par le système de préhension du tambour d'applique (114).

5. Système de transport pour des panneaux de tôle (23) dans une machine d'impression de tôles ou une machine de laquage de tôles, comprenant des butées de bord avant (20) sollicitant le bord avant respectif des panneaux de tôle (23), qui sont disposées sur un tronçon périphérique (4) et comprenant un tambour d'applique (15) qui présente au moins deux marques d'applique (22) pour le bord avant de chaque panneau de tôle (23), **caractérisé en ce que** l'on prévoit un système de transport à courroie (1), qui présente
- un tronçon de butée de bord avant (4),
- et une courroie de transport (3) entraînée sans fin en rotation,
- les tronçons avant formant un plan de transport (9) pour les panneaux de tôle transportés à plat (23) et les tronçons arrière étant situés sous le plan de transport,
**en ce que** l'on dispose sur le tronçon de butée de bord avant (4) plusieurs butées de bord avant (20) espacées les unes des autres uniformément sur l'étendue du système et appropriées aussi pour des grands formats de panneaux de tôle, **en ce que** l'on dispose sous le tronçon avant de la courroie de transport une zone de champ magnétique (3.1), et **en ce que** la courroie de transport guide et applique le bord avant de chaque panneau de tôle (23) contre les marques d'applique (22) jusqu'à la fermeture d'un système de préhension prévu sur les marques d'applique (22),
le bord avant du panneau étant poussé jusqu'à la fermeture du système de préhension de manière permanente contre les marques d'applique (22) par un champ magnétique pouvant être activé de manière cadencée dans la zone de champ magnétique (3.1), aspirant les panneaux de tôle (23) contre la courroie de transport (3) et par une différence de vitesse existant simultanément entre le panneau de tôle (23) et le système de préhension du tambour d'applique (15), ainsi qu'entre la courroie d'aspiration (3) et les marques d'applique (22), de sorte qu'un transfert de grande précision des panneaux de tôle (23) au système de préhension du tambour d'applique (15) puisse avoir lieu,
une zone de marques latérales étant en outre prévue, dans laquelle sont disposées les marques d'alignement latéral (24) pour l'alignement latéral des panneaux de tôle transportés, et le champ magnétique étant activé lorsque le panneau de tôle se trouve dans la zone des marques latérales, et désactivé lorsque le panneau de tôle est repris par le système de préhension du tambour d'applique (15).

6. Système de transport selon la revendication 5, **caractérisé en ce que** la courroie de transport (3) est directement entraînée par le biais du tambour d'applique (15).

7. Système de transport selon la revendication 5 ou 6, **caractérisé en ce que** le tronçon de butée de bord avant (4) est une unité autonome et présente au moins deux poulies de renvoi (13, 14).

8. Système de transport pour panneaux de tôle (122) dans une machine d'impression de tôles ou une machine de laquage de tôles, comprenant des butées de bord avant (118) sollicitant le bord avant respectif des panneaux de tôle (122), qui sont disposées sur un tronçon périphérique (103) et comprenant un tambour d'applique (114) qui présente au moins deux marques d'applique (115) pour le bord avant de chaque panneau de tôle (122), **caractérisé en ce que** l'on prévoit un système de transport à courroie (103), qui présente
- un tronçon de butée de bord avant (103) de la courroie de transport,
- les tronçons avant formant un plan de transport (108) pour les panneaux de tôle transportés à plat (122),
**en ce que** l'on dispose sur le tronçon de butée de bord avant (103) de la courroie de transport plusieurs butées de bord avant (118) espacées les unes des autres uniformément, **en ce que** l'on dispose sous une courroie du système de transport à courroie une zone de champ magnétique (120) et **en ce que** la courroie guide et applique le bord avant de chaque panneau de tôle (122) contre les marques d'applique (115) jusqu'à la fermeture d'un système de préhension prévu sur les marques d'applique (115),
le bord avant du panneau étant poussé jusqu'à la fermeture du système de préhension de manière permanente contre les marques d'applique (115) par un champ magnétique pouvant être activé de manière cadencée dans la zone de champ magnétique (120), aspirant les panneaux de tôle (122) contre le tronçon de butée de bord avant (103) de la courroie de transport et par une différence de vitesse existant simultanément entre le panneau de tôle (122) et le système de préhension du tambour d'applique (114), ainsi qu'entre le tronçon de butée de bord avant (103) de la courroie d'aspiration et les marques d'applique (115), et les butées de bord avant (118) s'écartant du bord avant du panneau de sorte qu'un transfert de grande précision des panneaux de tôle (122) au système de préhension du tambour d'applique (114) ait lieu,
une zone de marques latérales étant en outre prévue, dans laquelle sont disposées les marques d'alignement latéral (124) pour l'alignement latéral des panneaux de tôle transportés, et le champ magnétique étant activé lorsque le panneau de tôle se trouve dans la zone des marques latérales, et désactivé lorsque le panneau de tôle est repris par le système de préhension du tambour d'applique (114).
